# EUROPÄISCHE PATENTSCHRIFT

(11) **EP 2 505 910 B1**
(45) Veröffentlichungstag und Bekanntmachung des Hinweises auf die Patenterteilung: **13.11.2019**
(21) Anmeldenummer: 12161419.2
(22) Anmeldetag: 27.03.2012
(51) Int. Cl.: F21S 41/26, F21S 41/143, F21S 41/32, F21S 41/20

(54) **KRAFTFAHRZEUGSCHEINWERFER MIT EINER HALBLEITERLICHTQUELLE**
MOTOR VEHICLE HEADLAMP WITH A SEMICONDUCTOR LIGHT SOURCE
PHARE DE VÉHICULE AUTOMOBILE ÉQUIPÉ D'UNE SOURCE LUMINEUSE SEMI-CONDUCTRICE

(30) Priorität: 29.03.2011 DE 102011006380
(43) Veröffentlichungstag der Anmeldung: 03.10.2012
(73) Patentinhaber: Automotive Lighting Reutlingen GmbH, 72762 Reutlingen (DE)
(72) Erfinder: Brendle, Matthias, 72074 Tübingen (DE)
(74) Vertreter: DREISS Patentanwälte PartG mbB

(56) Entgegenhaltungen:
- EP-A1- 1 302 719
- EP-A1- 2 119 958
- DE-A1-102004 029 250
- DE-A1-102007 007 943
- DE-A1-102007 049 361
- DE-A1-102009 037 698
- GB-A- 496 885
- JP-A- H05 266 701
- US-A1- 2006 028 831
- US-A1- 2006 087 862
- US-A1- 2008 285 297

## Beschreibung

Die vorliegende Erfindung betrifft einen Kraftfahrzeugscheinwerfer nach dem Oberbegriff des Anspruchs 1.

Ein solcher Kraftfahrzeugscheinwerfer ist aus der DE 10 2007 007 943 A1 bekannt.

Unter der im Oberbegriff genannten Hauptfläche wird dabei eine gedanklich konstruierte Fläche verstanden, an der das Licht so gebrochen wird, wie an der realen Linse. Dies wird weiter unten unter Bezug auf die Figur 1 noch näher erläutert.

Ein solcher Kraftfahrzeugscheinwerfer ist per se bekannt. Mittlerweile finden zunehmend Leuchteinheiten in Fahrzeugscheinwerfern Anwendung, die zumeist aus mehreren Halbleiterlichtquellen mittels Projektions- oder Reflexionsoptiken Abblendlicht- oder Fernlichtverteilungen erzeugen. Halbleiterlichtquellen sind insbesondere LEDs, also Leuchtdioden (LED = Licht emittierende Diode). In dieser Anmeldung werden auch Anordnungen aus mehreren LEDs als Halbleiterlichtquelle bezeichnet. Für Kraftfahrzeugscheinwerfer werden heute meist LEDs mit einer rechteckigen oder quadratischen Lichtaustrittsfläche mit einer Kantenlänge von 0,5 mm bis 2 mm, insbesondere mit einer Kantenlänge von 1 mm verwendet. Im Gegensatz zu Gasentladungslampen weisen Halbleiterlichtquellen noch vergleichsweise geringe Lichtströme und Leuchtdichten auf, so dass die Abblendlicht- und Fernlicht-Lichtverteilungen bei LED-Scheinwerfern in der Regel aus mehreren Lichtmodulen gebildet werden.

Zur Darstellung einer Abblendlichtfunktion werden meist mindestens zwei Lichtverteilungen kombiniert: Eine Grundlicht-Lichtverteilung und eine Abblendlicht-Spot-Lichtverteilung. Dabei erzeugt ein Abblendlicht-Spot-Lichtmodul die Reichweite, also die Bereiche direkt an der Hell-Dunkel-Grenze, während das Grundlichtmodul die Seitenausleuchtung sowie den Bereich unmittelbar vor dem Fahrzeug (Fahrzeugvorfeld) ausleuchtet. Die Lichtverteilung des Grundlichtmoduls besitzt eine weitgehend horizontale Hell-Dunkel-Grenze und eine breite Seitenausleuchtung sowie einen weichen vertikalen Auslauf bis dicht vor das Fahrzeug. Damit entspricht die Grundlicht-Lichtverteilung weitgehend der Lichtverteilung eines Nebelscheinwerfers.

Man kennt heute verschiedene Bauformen von LED-Grundlichtmodulen. In der Regel werden Reflexions-und Projektionssysteme verwendet, wobei die Projektionssysteme mindestens eine Lichtquelle mit mindestens einer Primäroptik aufweisen, die ein Zwischenbild in der Brennebene mindestens einer Projektionslinse erzeugen. Meist wird das Zwischenbild über eine Blende in der Brennebene der Projektionslinse begrenzt, um auf diese Weise eine besonders scharfe Hell-Dunkel-Grenze zu erhalten.

Ferner sind Reflexions-Grundlichtmodule bekannt, bei denen das Lichtbündel der LED-Lichtquelle von einer frei geformten, meist facettierten Reflektorfläche in gewünschter Weise geformt wird.

Nachteilig ist, dass sowohl Reflektoren wie Projektoren relativ groß bauen. Insbesondere müssen Reflexionssysteme sehr groß ausgeführt werden, um eine gute Effizienz und akzeptable Reichweiten und/oder Beleuchtungsstärken zu erhalten. Bei Projektionssystemen, die aufgrund der Verwendung eines Zwischenbildes eine 2-stufige Abbildung vorsehen, ist häufig die daraus resultierende große Baulänge problematisch.

Halbleiterlichtquellen sind typischerweise Halbraumstrahler. Aufgrund der typischen Abstrahlcharakteristik in den Halbraum sowie begünstigt durch die scharfe Begrenzung der Halbleiterlichtquelle (durch die gerade berandeten LED-Chips), würden sich auch direkt abbildende (also ohne Bildung eines Zwischenbildes einstufig abbildende) Projektionssysteme anbieten, bei denen das Licht aus der Halbleiterlichtquelle durch eine astigmatische Linse direkt auf die Fahrbahn projiziert wird: Dabei liegt die Halbleiterlichtquelle direkt in der Brennebene der astigmatischen Linse, wodurch Raum und Kosten für Primäroptik und Zwischenbildebene eingespart werden können.

Neben den geringeren erzielbaren Beleuchtungsstärken ist hier nachteilig, dass nach Wegfall der Primäroptik nun die Projektionslinse die gesamte Lichtverteilung formen muss. Hierbei ergeben sich vielfache Restriktionen und Probleme.

Dabei sind insbesondere die folgenden Forderungen zu erfüllen: Es sollen hohe Beleuchtungsstärken an der Hell-Dunkel-Grenze erzielt werden, wobei gleichzeitig die Beleuchtungsstärke weich und gleichförmig in Richtung Fahrzeugvorfeld auslaufen soll. Es soll ein hoher Wirkungsgrad und gleichzeitig eine hohe Reichweite und eine hohe Beleuchtungsstärke erreicht werden. Die Lichtaustrittsfläche soll klein gehalten werden.

Vor diesem Hintergrund besteht die Aufgabe der Erfindung darin, einen Kraftfahrzeugscheinwerfer bereitzustellen, der sich durch ein effizientes, kompaktes Lichtmodul auszeichnet, das durch Abbildung einer Halbleiterlichtquelle Abblendlicht-Lichtverteilungen erzeugen kann, insbesondere eine Grundlicht- oder Nebellicht-Lichtverteilung. Dabei soll das erfindungsgemäße Projektionssystem hohe Beleuchtungsstärken unmittelbar an der Hell-Dunkel-Grenze gewährleisten und gleichzeitig weit reichende Lichtverteilungen bereitstellen, die an seitlichen und unteren Rändern der Lichtverteilung gleichmäßig zu kleineren Beleuchtungsstärken auslaufen, so dass eine homogene Ausleuchtung des Fahrzeugvorfeldes gewährleistet ist. Für das Gesamtsystem ist ein möglichst hoher optischer Wirkungsgrad anzustreben.

Diese Aufgabe wird mit einem Kraftfahrzeugscheinwerfer gelöst, der die Merkmale des Anspruchs 1 aufweist.

Die Neigung der Hauptfläche beträgt bevorzugt 8° bis 20°. Durch die starke Neigung ergeben sich unterschiedliche Linsenzonen mit unterschiedlichen Abbildungsmaßstäben. Die der Lichtquelle am nächsten liegenden Linsenzonen erzeugen große Bilder der Lichtquelle, weit entfernte Linsenzonen erzeugen kleine Bilder. Die großen Bilder werden bevorzugt für die Bereiche der Lichtverteilung verwendet, in denen große Ausdehnungen und kleine Beleuchtungsstärken gefordert sind, beispielsweise im Fahrzeugvorfeld. Mit nahe beabstandeten Linsenzonen lässt sich viel Lichtstrom auffangen und somit ein guter optischer Wirkungsgrad erreichen. Kleine Lichtquellenbilder aus weit beabstandeten Linsenzonen eignen sich gut zur Erzeugung von Reichweite direkt an der Hell-Dunkel-Grenze - bei geringerem optischem Wirkungsgrad.

Bevorzugt ist auch, dass die Materialstärke der ersten Projektionslinse in einem zentralen Bereich der Linse maximal ist und zu den Rändern der ersten Projektionslinse hin abnimmt.

Ferner ist bevorzugt, dass die erste Projektionslinse als Konkav-Konvex-Linse mit einer konkaven Lichteintrittsfläche und einer konvexen Lichtaustrittsfläche realisiert ist.

Eine weitere bevorzugte Ausgestaltung zeichnet sich dadurch aus, dass die erste Projektionslinse in einer zum Horizont parallel verlaufenden Richtung einen bi-konvexen Querschnitt und in einer zum Horizont rechtwinkligen Vertikalrichtung einen konkav-konvexen Querschnitt aufweist.

Bevorzugt ist auch, dass der Abstand der Halbleiterlichtquelle von der ersten Projektionslinse der Brennweite der ersten Projektionslinse in der zum Horizont rechtwinkligen Vertikalrichtung entspricht.

Bevorzugt ist auch, dass der Kraftfahrzeugscheinwerfer eine unmittelbar an der Halbleiterlichtquelle angeordnete Blende mit einer Blendenkante aufweist, die ein von der Halbleiterlichtquelle ausgehendes Lichtbündel scharf begrenzt.

Ferner ist bevorzugt, dass die Halbleiterlichtquelle mehrere Licht emittierende Halbleiterchips aufweist.

Eine weitere bevorzugte Ausgestaltung zeichnet sich dadurch aus, dass die mehreren Halbleiterchips unabhängig voneinander ansteuerbar sind.

### Zeichnungen

Ausführungsbeispiele der Erfindung sind in den Zeichnungen dargestellt und werden in der nachfolgenden Beschreibung näher erläutert. Gleiche Bezugszeichen bezeichnen dabei durchgehende gleiche oder zumindest ihrer Hauptfunktion nach gleiche Elemente. Dabei zeigen, jeweils in schematischer Form, wobei die Fig. 7-9 und 11, 12 nicht Teil der Erfindung bilden:
- Figur 1: eine Schnittdarstellung eines Ausführungsbeispiels eines erfindungsgemäßen Kraftfahrzeugscheinwerfers zusammen mit einer Lichtverteilung;
- Figur 2: eine perspektivische Darstellung einer Anordnung einer Projektionslinse und einer Halbleiterlichtquelle des Scheinwerfers aus der Figur 1;
- Figur 3: eine Vorderansicht des Gegenstands der Figur 2 mit verschiedenen Schnittebenen;
- Figur 4: einen Vertikalschnitt des Gegenstands der Figur 2;
- Figur 5: einen Horizontalschnitt des Gegenstands der Figur 2;
- Figur 6: einen Vertikalschnitt einer Anordnung einer Halbleiterlichtquelle und einer Projektionslinse eines Ausführungsbeispiels der Erfindung zusammen mit einer resultierenden Lichtverteilung;
- Figur 7: einen Vertikalschnitt einer Anordnung einer Halbleiterlichtquelle und einer Projektionslinse eines nicht erfindungsgemäßen Ausführungsbeispiels zusammen mit einer resultierenden Lichtverteilung;
- Figur 8: eine Ausgestaltung des Gegenstands der Figur 7;
- Figur 9: einen Vertikalschnitt einer Anordnung einer Halbleiterlichtquelle, einer Projektionslinse und eines Zusatzreflektors, eines nicht erfindungsgemäßen Beispiels;
- Figur 10: eine Halbleiterlichtquelle mit einer Zusatzblende;
- Figur 11: einen Vertikalschnitt durch Elemente eines nicht erfindungsgemäßen Ausführungsbeispiels eines Kraftfahrzeugscheinwerfers; und
- Figur 12: eine Ausgestaltung des Ausführungsbeispiels aus der Figur 11.

Im Einzelnen zeigt die Figur 1a einen Kraftfahrzeugscheinwerfer 10 mit wenigstens einer Halbleiterlichtquelle 12 und einer eine Ausbreitung von Licht der Halbleiterlichtquelle 12 innerhalb des Scheinwerfers 10 beeinflussenden Optik 14. Die Optik 14 weist eine erste Projektionslinse 16 mit einer Hauptfläche 18 auf. Die Halbleiterlichtquelle 12 ist in einem Brennpunkt der ersten Projektionslinse 16 angeordnet. Der Scheinwerfer 10 ist dazu eingerichtet, die in Figur 1b dargestellte Lichtverteilung 20 zu erzeugen.

Die Lichtverteilung 20 zeichnet sich durch einen hellen Bereich 22 und einen dunklen Bereich 24 aus, der von dem hellen Bereich 22 durch eine Hell-Dunkel-Grenze 26 getrennt ist. Die horizontal verlaufende Linie H repräsentiert dabei die Lage des Horizonts bei einer bestimmungsgemäßen Verwendung des Kraftfahrzeugscheinwerfers 10 in einem Kraftfahrzeug. Die Linie V entspricht einer Vertikalen, die bei einer bestimmungsgemäßen Verwendung rechtwinklig zur Horizontalen H angeordnet ist. Der helle Bereich 22 der Lichtverteilung 20 liegt knapp unterhalb des Horizontes H und weist in horizontaler Richtung eine wesentliche größere Erstreckung als in vertikaler Richtung auf. Eine solche Lichtverteilung ist für eine Abblendlicht- und/oder Grundlicht-Lichtverteilung typisch.

Bei dem Ausführungsbeispiel, das in der Figur 1 dargestellt ist, wird die Lichtverteilung 20 durch direkte Abbildung der Lichtaustrittsfläche der Halbleiterlichtquelle 12 erzeugt, wobei die erste Projektionslinse 16 ein Bild der Halbleiterlichtquelle 12 direkt in das weit vor dem Kraftfahrzeugscheinwerfer 10 liegende Vorfeld projiziert. In einer Ausgestaltung weist der Kraftfahrzeugscheinwerfer 10 weitere Halbleiterlichtquellen und gegebenenfalls weitere Optiken 14 auf, die der Grundlicht-Lichtverteilung 20 weitere Teillicht-Lichtverteilungen überlagern, zum Beispiel Spot-Lichtverteilungen, um eine den jeweiligen Verkehrsverhältnissen angepasste Gesamtlichtverteilung zu erzeugen. Eine optische Achse 28 des Kraftfahrzeugs verläuft zwischen der Halbleiterlichtquelle 12 und einem zentralen Punkt 30 der Hell-Dunkel-Grenze 26. Der zentrale Punkt 30 liegt daher bevorzugt im Kreuzungspunkt der Vertikalen V und der Horizontalen H oder knapp darunter.

Der Kraftfahrzeugscheinwerfer 10 zeichnet sich dadurch aus, dass die erste Projektionslinse 16 gegenüber der optischen Achse 28 so geneigt angeordnet ist, dass in einem radialen Abstand r von der optischen Achse 28 oberhalb der optischen Achse 28 liegende Punkte 32 der Hauptfläche 18 der ersten Projektionslinse 16 in Richtung der optischen Achse 28 einen axialen Abstand d_32 zu der Halbleiterlichtquelle 12 aufweisen, der sich von einem Abstand d_34 unterscheidet, den ein im gleichen radialen Abstand r von der optischen Achse 28 unterhalb der optischen Achse 28 liegender Punkt 34 der Hauptfläche 18 der ersten Projektionslinse 16 aufweist.

Die Hauptfläche ist eine gedankliche Konstruktion, die auf die folgende Weise erzeugt wird. Man betrachtet einen auf eine Lichteintrittsfläche 52 der ersten Projektionslinse 16 einfallenden Strahl 50, 52 und den jeweils zugehörigen, aus der Lichtaustrittsfläche 54 der ersten Projektionslinse 16 austretenden Strahl 56, 58. Die Richtung des austretenden Strahls 56, 58 unterscheidet sich aufgrund der beim Eintritt und beim Austritt aus der ersten Projektionslinse 16 durch Brechung auftretenden Richtungsänderungen von der Richtung des austretenden Strahls 56, 58. Für die gedankliche Konstruktion der Hauptfläche 18 wird diese zweimalige Richtungsänderung gedanklich durch eine einzige Richtungsänderung ersetzt, die innerhalb der Linse in einem Punkt erfolgt, in dem sich der eintretende Strahl 50, 52 und der zugehörige austretende Strahl 56, 58 schneiden würden, wenn an der Lichteintrittsfläche 48 und an der Lichtaustrittsfläche 54 keine Richtungsänderung erfolgen würde. Die Menge aller möglichen Schnittpunkte, die sich für verschiedene Lichtstrahlen ergeben, bildet die Hauptebene 18 der ersten Projektionslinse 16. Erfindungsgemäß ist die Hauptfläche 18 der ersten Projektionslinse 16 gegenüber der optischen Achse 28 so geneigt angeordnet, dass sich die axialen Abstände d_32 und d_34 von in gleichem radialen Abstand r oberhalb und unterhalb der optischen Achse 28 liegenden Punkten 32 und 34 der Hauptfläche 18 wesentlich voneinander unterscheiden.

In der Ausgestaltung, die in der Figur 1 dargestellt ist, weisen in einem radialen Abstand r von der optischen Achse 28 oberhalb der optischen Achse 28 liegende Punkte 32 der Hauptfläche 18 einen kleineren axialen Abstand d_32 zu der Halbleiterlichtquelle 12 auf, als im gleichen radialen Abstand r von der optischen Achse 28 unterhalb der optischen Achse 28 liegende Punkte 34 der Hauptfläche 18, die einen axialen Abstand d_34 zur Lichtquelle 12 aufweisen. Dabei erstrecken sich axiale Abstände parallel zur optischen Achse 28 und radiale Abstände erstrecken sich rechtwinklig zur optischen Achse 28.

Die Halbleiterlichtquelle 12 besteht aus einem oder mehreren Halbleiterchips, die gemeinsam oder auch getrennt voneinander ein- und ausgeschaltet werden können. In dieser Anmeldung werden insbesondere Ausgestaltungen mit fünf Halbleiterchips vorgestellt. Es versteht sich aber, dass die Zahl der Halbleiterchips auch kleiner oder größer als fünf sein kann und dass die Halbleiterchips nicht nur, wie in hier erläuterten Ausgestaltungen, in einer einzelnen Zeile angeordnet sein müssen. Die Chips können vielmehr auch matrixartig in Zeilen und Spalten oder in einer anderen, bevorzugt regelmäßigen Anordnung auf dem Schaltungsträger 36 montiert sein.

Der Schaltungsträger 36 ist bevorzugt eine starre oder flexible Leiterplatte, auf der die Halbleiterchips der Halbleiterlichtquelle 12 befestigt sind und durch die die Halbleiterchips elektrisch kontaktiert werden. Darüber hinaus ist der Schaltungsträger 36 dazu eingerichtet, die beim Betrieb der Halbleiterlichtquelle 12 entstehende elektrische Verlustwärme aufzunehmen und an einen thermisch mit dem Schaltungsträger 36 gekoppelten Kühlkörper 38 weiterzuleiten, der die Verlustwärme an die Umgebungsluft abgibt.

Erfindugsgemäß erfolgt die Montage der Halbleiterlichtquelle 12 im Scheinwerfer 10 relativ zur ersten Projektionslinse 16 so, dass die Lichtaustrittsfläche der Halbleiterlichtquelle 12 in einer Petzval-Fläche 40 der ersten Projektionslinse 16 liegt. Die Petzval-Fläche 40 ist dabei die Fläche aller Punkte, die von der Projektionslinse 16 scharf abgebildet werden. Das bedeutet insbesondere, dass die Halbleiterlichtquelle 12 in einem Brennpunkt der ersten Projektionslinse 16 angeordnet ist. Die bisher beschriebenen strukturellen Elemente bilden ein Lichtmodul 42. Dieses Lichtmodul 42 befindet sich allein oder auch zusammen mit weiteren Lichtmodulen des Scheinwerfers 10 in einem Gehäuse 44. Das Gehäuse 44 weist eine in der Figur 1 nach rechts gerichtete Lichtaustrittsöffnung auf, die von einer transparenten Abdeckscheibe 46 abgedeckt wird.

Figur 2 zeigt eine perspektivische Ansicht eines Kühlkörpers 38 mit montiertem Schaltungsträger 36 und einer darauf montierten Halbleiterlichtquelle 12, die aus mehreren, horizontal nebeneinander angeordneten Halbleiterchips besteht, zusammen mit einer ersten Projektionslinse 16. Die Figur 2 dient insbesondere zur Veranschaulichung des Gegenstands der Figuren 3 bis 5.

Die Figur 3 zeigt eine Vorderansicht des Gegenstands der Figur 2, also eine Ansicht des Gegenstands der Figur 2, wie sie sich aus einer der Lichtabstrahlrichtung entgegengesetzten Blickrichtung ergibt. Aus dieser Blickrichtung sieht man die Lichtaustrittsfläche 54 der ersten Projektionslinse 16 vor dem Kühlkörper 38. Die Figur 3 zeigt insbesondere eine bevorzugte Ausgestaltung, die sich dadurch auszeichnet, dass die erste Projektionslinse 16 in Richtung einer Horizontalen eine größere Ausdehnung besitzt als in Richtung einer Vertikalen. Dabei entspricht die Richtung der Vertikalen der Schnittebene IV-IV und die Richtung der Horizontalen der Schnittebene V-V in der Figur 3.

Figur 4 zeigt den Gegenstand der Figur 3 im Vertikalschnitt IV-IV, und die Figur 5 zeigt den Gegenstand der Figur 3 im Horizontalschnitt V-V. Der vertikale Schnitt zeigt insbesondere ein Profil der ersten Projektionslinse 16, das um eine zum Horizont H parallele und zur optischen Achse 28 senkrechte Achse geneigt ist. Bei einer direkt abbildenden Projektionslinse 16 bedeutet dies, dass die Hauptfläche der ersten Projektionslinse 16 oberhalb der optischen Achse 28 deutlich näher an der Lichtquelle 12 liegt als unterhalb der optischen Achse 28. Bei einer Linsenform, wie sie in der Figur 4 dargestellt ist, bedeutet dies auch, dass der Linsenrand, insbesondere der Rand der der Lichtquelle 12 zugewandten Linsenfläche (Lichteintrittsfläche) 48 oberhalb der optischen Achse 28 deutlich näher an der Lichtquelle 12 liegt als unterhalb der optischen Achse 28. Das Profil des vertikalen Querschnitts durch die erste Projektionslinse 16 entspricht dabei dem Profil einer Sammellinse, da die Materialstärke der ersten Projektionslinse 16 im Bereich der optischen Achse 28 am größten ist und zum Linsenrand hin abfällt.

Die Figuren 4 und 5 zeigen die dort jeweils abgebildeten Komponenten im gleichen Maßstab. Ein Vergleich der Figuren 4 und 5 zeigt daher insbesondere, dass die Linsenquerschnitte im horizontalen Schnitt der Figur 5 und dem vertikalen Schnitt der Figur 4 unterschiedliche Krümmungen und damit unterschiedliche Brennweiten aufweisen. Die Krümmungsradien im Horizontalschnitt sind dabei wesentlich größer als die Krümmungsradien im Vertikalschnitt. Als Folge erzeugt die erste Projektionslinse 16 in der horizontalen Schnittebene ein stark divergentes Lichtbündel, was in der Figur 5 durch den breiten Öffnungswinkel 59 repräsentiert wird. Dagegen führt der kleinere Krümmungsradius im Vertikalschnitt dazu, dass das Licht in vertikaler Richtung wesentlich stärker gebündelt wird. Insgesamt ergibt sich damit eine astigmatische Abbildung, so dass die Lichtquelle 12 als vertikal schmale, horizontal aber sehr breite Lichtverteilung 20 abgebildet wird, wie sie qualitativ in der Figur 1b dargestellt ist.

Im Vertikalschnitt besitzt die erste Projektionslinse 16 bevorzugt eine konkave Lichteintrittsfläche 48 und eine konvexe Lichtaustrittsfläche 54. Im Horizontalschnitt kann die Lichteintrittsfläche 48 auch, abweichend von der Darstellung der Figur 5, konvex realisiert sein, so dass sich ein bikonvexer Querschnitt ergibt.

Die Figur 6 zeigt einen der Figur 4 vergleichbaren Vertikalschnitt zusammen mit einzelnen Elementen einer resultierenden Lichtverteilung 20. Die Figur 6 bezieht sich insbesondere auf ein direkt abbildendes System mit einer fünf Chips und damit fünf Lichtaustrittsflächen aufweisenden Halbleiterlichtquelle 12, die von einer Projektionslinse 16 in eine Lichtverteilung 20 abgebildet wird. Die Lichtverteilung 20 liegt dabei, wie es auch in Verbindung mit der Figur 1b bereits erläutert worden ist, in einer H-V Ebene vor dem Kraftfahrzeugscheinwerfer, wobei die horizontale Achse H mit der optischen Achse 28 und der vertikalen Achse V ein rechtshändiges Koordinationssystem bildet.

Um die technischen Effekte der gekippten Anordnung zu erläutern, werden in der Figur 6 drei unterschiedliche Linsenzonen LZ1, LZ2 und LZ3 betrachtet. Es versteht sich, dass dies eine rein gedankliche Konstruktion ist und dass die Linse auf beliebige Weise in andere Linsenzonen eingeteilt werden könnte. Die Linsenzonen können jeweils als Teilbereiche der Hauptfläche 18 aufgefasst werden. Eine erste Linsenzone LZ1 ist oberhalb der optischen Achse 28 angeordnet, während eine zweite Linsenzone LZ2 im Bereich der optischen Achse 28 und eine dritte Linsenzone LZ3 unterhalb der optischen Achse 28 angeordnet ist.

Aufgrund der gekippten Anordnung der Projektionslinse 16 weist die obere Linsenzone LZ1 einen ersten Abstand S1 von der Halbleiterlichtquelle 12 auf, der kleiner ist als ein Abstand S2 der zweiten Linsenzone LZ2 von der Halbleiterlichtquelle 12, wobei dieser Abstand S2 wiederum kleiner ist als ein Abstand S3 der dritten Linsenzone LZ3 von der Halbleiterlichtquelle 12. Die unterschiedlichen Abstände S1 kleiner S2 kleiner S3 (S1<S2<S3) sind durch die beschriebene Neigung der Hauptfläche 18 der ersten Projektionslinse 16 bedingt.

Aufgrund der voneinander abweichenden Abstände S1, S2 und S3 ergeben sich für die verschiedenen Linsenzonen LZ1, LZ2 und LZ3 verschiedene Abbildungsmaßstäbe. Die Linsenzone LZ1, die der fünf Lichtaustrittsflächen aufweisenden Halbleiterlichtquelle 12 am nächsten liegt, erzeugt große Bilder B_LZ1 der einzelnen Lichtaustrittsflächen der Halbleiterlichtquelle 12 in der Lichtverteilung 20. Die weiter entfernt von der Halbleiterlichtquelle 12 liegende Linsenzone LZ2 erzeugt Bilder B_LZ2 der Lichtaustrittsflächen Halbleiterchips der Halbleiterlichtquelle 12, die kleiner als die Bilder B LZ1 sind. Die am weitesten von der Halbleiterlichtquelle 12 entfernte Linsenzone LZ3 erzeugt die kleinsten Bilder B_LZ3 der fünf Lichtaustrittsflächen der Halbleiterchips der Halbleiterlichtquelle 12.

Die großen Bilder B_LZ1 werden bevorzugt für die Bereiche der Lichtverteilung verwendet, in denen große Ausdehnungen und kleine Beleuchtungsstärken gefordert sind, beispielsweise im nahe vor dem Kraftfahrzeug liegenden Kraftfahrzeugvorfeld. Mit den zugehörigen vergleichsweise nahe an der Halbleiterlichtquelle 12 liegenden Linsenzone LZ1 lässt sich viel Lichtstrom auffangen und somit ein guter optischer Wirkungsgrad erreichen.

Kleinere Lichtquellenbilder, zum Beispiel die Lichtquellenbilder B_LZ3 aus weiter entfernt vor der Halbleiterlichtquelle 12 liegenden Linsenzonen LZ3, eignen sich dagegen gut zur Ausleuchtung weiter entfernt vor dem Fahrzeug liegenden Bereiche, die in der Lichtverteilung 20 knapp unterhalb der Hell-Dunkel-Grenze 26 liegen. Mit diesen Bereichen wird die größte Reichweite direkt an der Hell-Dunkel-Grenze 26 erreicht, wobei die größere Reichweite mit einem vergleichsweise schlechten Wirkungsgrad erkauft wird.

In der Realität gehen die verschiedenen Linsenzonen kontinuierlich ineinander über, so dass sich ihre Bilder in der Lichtverteilung 20 auch kontinuierlich von außen nach innen oder von innen nach außen ineinander übergehend überlagern. Dabei gilt, dass aus der Linsenzone, die der Halbleiterlichtquelle 12 am nächsten liegt, die größten Chipbilder mit der geringsten Beleuchtungsstärke kommen, während aus der Linsenzone mit dem größten Abstand zur Halbleiterlichtquelle 12 die kleinsten Chipbilder mit der größten Beleuchtungsstärke kommen.

Erfindungsgemäß ist die Projektionslinse 16 relativ zur Halbleiterlichtquelle 12 so positioniert, dass die Halbleiterlichtquelle 12 in der Petzval-Fläche des vertikalen Querschnitts der Projektionslinse 16 liegt, in dem auch die optische Achse 28 verläuft. Das bedeutet, dass die Hell-Dunkel-Grenze 26 durch die scharfe Abbildung der Unterkante der Halbleiterlichtquelle 12 erzeugt wird. Dabei tragen allerdings nur einzelne Bereiche aus den Vertikalschnitten der Projektionslinse 16 zur scharfen Abbildung der Lichtquellenunterkante bei. Die übrigen Ränder der Lichtverteilung 20 erscheinen unscharf, da die verschiedenen Linsenzonen jeweils Bilder stark unterschiedlicher Größe liefern. Da der Horizontalschnitt aufgrund seines gegenüber dem Vertikalschnitt anderen Krümmungsradiuses keine scharfe Abbildung liefert, wird ein horizontal breit verwischtes Lichtband mit geringer vertikaler Ausdehnung erzeugt, die wesentlich geringer als die horizontale Ausdehnung ist. Damit ergibt sich qualitativ die in der Figur 1b dargestellte Form der Lichtverteilung 20.

Die Projektionslinse 16 weist in einer Ausgestaltung auf mindestens einer Linsenfläche, sei es die Lichteintrittsfläche 48 und/oder die Lichtaustrittsfläche 54, zumindest bereichsweise streuende Strukturen auf, die zum Beispiel durch eine wellige Form der Oberfläche realisiert sind. Durch solche streuenden Mikrostrukturen kann gezielt eine leichte Unschärfe der Hell-Dunkel-Grenze erzielt werden, die zur Homogenisierung der Lichtverteilung beiträgt, und die darüber hinaus dazu beiträgt, Farbfehler zu beseitigen. Vertikal angeordnete zylindrische Mikrolinsen streuen horizontal und haben damit keinen entscheidenden Einfluss auf den Beleuchtungsstärkegradienten, das heißt auf die maximale Reichweite des Scheinwerfers 10.

Die Figur 7 zeigt eine Ausgestaltung, bei der die Optik 14 zusätzlich zur ersten Projektionslinse 16 eine Sammellinse 60 aufweist, die zwischen der Halbleiterlichtquelle 12 und der ersten Projektionslinse 16 angeordnet ist. Ein Teil des von der Halbleiterlichtquelle 12 in den Halbraum abgestrahlten Lichtes durchläuft die Sammellinse 60. Dieses Licht wird in der Figur 7 durch den Öffnungswinkel 64 repräsentiert. Der Teil 66 des von der Halbleiterlichtquelle 12 ausgehenden Lichtes, der nur die erste Projektionslinse 16 durchläuft und der die Sammellinse 60 nicht durchläuft, erzeugt kleine Lichtquellenbilder B_66 mit hoher Beleuchtungsstärke, die für die Bildung der Hell-Dunkel-Grenze 26 genutzt werden.

Die zusätzliche Sammellinse 60 lenkt zusätzliche Strahlen aus dem Öffnungswinkel 64 auf die erste Projektionslinse 16 und erhöht so den Wirkungsgrad des optischen Systems. Dabei wird hier unter einer Effizienz, beziehungsweise einem Wirkungsgrad des optischen Systems der Quotient des von der Lichtquelle 12 ausgehenden Lichtes im Nenner und des in der Lichtverteilung 20 auftreffenden Lichtes im Zähler verstanden. Das Licht 68, das sowohl die zusätzliche Sammellinse 60 als auch die erste Projektionslinse 16 durchlaufen hat, scheint von oberhalb der Halbleiterlichtquelle 12 zu kommen. Das bedeutet, dass die zusätzliche Sammellinse 60 virtuelle, vergrößerte Bilder der Halbleiterlichtquelle 12 erzeugt, wie sie als Bilder B_68 in der Lichtverteilung 20 gemäß der Darstellung der Figur 7 abgebildet sind. In der Figur 7 wird diese virtuelle Erweiterung durch ein oberhalb der Halbleiterlichtquelle 12 liegendes virtuelles Bild 62 der Halbleiterlichtquelle 12 repräsentiert.

In der Ausgestaltung, die in der Figur 7 dargestellt ist, ist die zusätzliche Sammellinse 60 oben zur Halbleiterlichtquelle 12 hin geneigt, während die erste Projektionslinse 16 oben von der ersten Halbleiterlichtquelle 12 weg geneigt ist. Wesentlich ist in jedem Fall, dass wenigstens eine der beiden Linsen 16, 60 eine gemäß den kennzeichnenden Merkmalen des Anspruchs 1 definierte Neigung aufweist. Es ist diese Neigung, die für die unterschiedlichen Abbildungsmaßstäbe verantwortlich ist. Ob ein größerer Abbildungsmaßstab oberhalb der optischen Achse und ein kleinerer Abbildungsmaßstab unterhalb der optischen Achse erzeugt wird oder ob ein kleinerer Abbildungsmaßstab oberhalb der optischen Achse und ein größerer Abbildungsmaßstab unterhalb der optischen Achse erzeugt wird, ist dagegen von untergeordneter Bedeutung.

Figur 8 zeigt eine weitere Ausgestaltung, bei der die zusätzliche Sammellinse als Fresnel-Linse mit Fresnel-Zonen 66 realisiert ist. Bei einer solchen Fresnel-Linse 60 werden die Lichtstrahlen von mehreren diskreten Fresnel-Linsenzonen 66 abgelenkt. Die einzelnen Fresnel-Linsenzonen 66 können dabei zu Prismenkeilen degeneriert sein.

Die Figur 9 zeigt eine Ausgestaltung, bei der die Optik 14 zusätzlich zur ersten Projektionslinse 16 einen Zusatzreflektor 68 aufweist, der zwischen der Halbleiterlichtquelle 12 und der ersten Projektionslinse 16 angeordnet ist. Der Zusatzreflektor 68 ist durch seine Anordnung und seine Form dazu eingerichtet, von der Halbleiterlichtquelle 12 ausgehendes Licht durch an wenigstens einer optischen Fläche des Zusatzreflektors 68 auftretende Reflexionen so auf die Lichteintrittsfläche 48 der ersten Projektionslinse 16 zu richten, dass dieses Licht so aus neben der Halbleiterlichtquelle 12 liegenden Bereichen zu kommen scheint, dass die leuchtende Fläche der Halbleiterlichtquelle 12 in vertikaler Richtung und/oder in horizontaler Richtung virtuell erweitert wird. In der Figur 9 wird diese virtuelle Erweiterung durch ein oberhalb der Halbleiterlichtquelle 12 liegendes virtuelles Bild 62 der Halbleiterlichtquelle 12 repräsentiert. Der Zusatzreflektor 68 weist insbesondere eine zur optischen Achse 28 schräg liegende Reflexionsfläche auf, so dass darauf fallendes Licht der Halbleiterlichtquelle 12 auf die Lichteintrittsfläche 48 der ersten Projektionslinse 16 gelenkt wird. Die Reflexionsfläche kann wahlweise gewölbt, insbesondere konkav gewölbt sein.

Der Zusatzreflektor 68 wird bevorzugt an mindestens einer Seitenkante der Halbleiterlichtquelle 12 so angeordnet, dass ein Teil des von der Halbleiterlichtquelle 12 ausgehenden Lichtes auf den Zusatzreflektor 68 fällt. Dieser erzeugt daraus virtuelle Bilder der Halbleiterlichtquelle 12 in der Petzval-Ebene der Projektionslinse 16. Dadurch wird die Lichtaustrittsfläche der Halbleiterlichtquelle 12 virtuell vergrößert. Die von der Reflexionsfläche des Zusatzreflektors 68 reflektierten Strahlen scheinen aus Bereichen neben den Lichtaustrittsflächen der Chips der Halbleiterlichtquelle 12 zu kommen und erweitern so die Bilder der Lichtaustrittsflächen der Chips der Halbleiterlichtquelle 12 in der auf der Fahrbahn resultierenden Lichtverteilung 20 vor dem Fahrzeug zur Seite oder nach unten. Dadurch wird ein weicher Auslauf der Lichtverteilung erzielt. Unter einem weichen Auslauf wird hier ein flacher Intensitätsgradient verstanden. Dadurch, dass der Zusatzreflektor 68 Licht auffängt, das von der Halbleiterlichtquelle 12 in einen Öffnungswinkel 64 abgestrahlt wird, der neben der Lichteintrittsfläche 48 der ersten Projektionslinse 16 liegt, fängt der Zusatzreflektor 68 einen Lichtstrom auf, der sonst nicht auf die erste Projektionslinse 16 treffen würde. Der Zusatzreflektor 68 vergrößert damit die insgesamt auf die Lichteintrittsfläche 48 der ersten Projektionslinse 16 auftretende Menge an Licht und erhöht somit den optischen Wirkungsgrad.
Wenn der Zusatzreflektor 68 an der Oberkante der Halbleiterlichtquelle 12 platziert wird, ergibt sich eine Erweiterung der Lichtverteilung 20 nach unten in Richtung des näher vor dem Fahrzeug liegenden Fahrzeugvorfeldes. Werden an den Seitenkanten der Halbleiterlichtquelle 12 Zusatzreflektoren 68 platziert, lässt sich mit Hilfe des dann zusätzlich reflektierten Lichtes die Lichtverteilung zu den Seiten hin erweitern und so die Seitenausleuchtung verbessern. Wie bereits im Zusammenhang mit der zusätzlichen Sammellinse 60 erläutert worden ist, erzeugt auch hier der Teil des Lichtes, der nur die erste Projektionslinse 16 durchläuft, kleine Lichtquellenbilder mit hoher Beleuchtungsstärke, die für die Bildung der Hell-Dunkel-Grenze genutzt werden können. Der Teil des Lichtes, der durch den Zusatzreflektor 68 auf die Projektionslinse 16 gelenkt wird, trägt zur verbesserten Ausleuchtung der großen Lichtquellenbilder bei, wie sie in der Figur 7 mit dem Bezugszeichen B_68 bezeichnet sind.

Die Reflexionsfläche des Zusatzreflektors 68 ist in einer bevorzugten Ausgestaltung als metallische Beschichtung einer formgebenden und gegebenenfalls mit einer zur Glättung von Rauhigkeiten lackierten Struktur des Zusatzreflektors 68 realisiert. Alternativ ist eine reflektierende Fläche des Zusatzreflektors 16 als weiße oder diffus reflektierende Fläche realisiert. Eine weiße und/oder diffus reflektierende Fläche lässt sich zum Beispiel dadurch erzielen, dass die reflektierende Fläche des Zusatzreflektors 68 eine Titandioxid, Zinkoxid, Zinksulfid, Kalziumcarbonat, Bleicarbonat, Bariumsulfat oder andere Weißpigmente enthaltende Schicht aufweist.

Der Zusatzreflektor 68 kann auch als den Effekt einer internen Totalreflexion an einer Grenzfläche eines transparenten Festkörpers nutzender Reflektor ausgeführt sein und zum Beispiel aus Glas, PMMA (Polymethylmetacrylat) oder PC (Polycarbonat) bestehen. Dabei wird die Reflexionsfläche durch Grenzflächen eines oder mehrerer Umlenkprismen gebildet, wobei ein solches Umlenkprisma jeweils eine optisch wirksame Fläche in Form einer brechenden Lichteintrittsfläche, einer brechenden Lichtaustrittsfläche sowie mindestens einer totalreflektierenden Fläche aufweist. Alle optisch wirksamen, das heißt die Lichtrichtung ändernden Flächen können in diesem Fall konvex oder konkav gewölbt sein. Der Zusatzreflektor kann, zumindest teilweise, streuende, zum Beispiel wellige, Strukturen aufweisen. Dies gilt sowohl für einen Reflektor, bei dem eine intransparente Struktur mit einer Reflexionsschicht beschichtet ist, als auch für Ausgestaltungen, die den Effekt der internen Totalreflexion nutzen. Im Fall eines interne Totalreflexionen nutzenden transparenten Festkörpers können sich die streuenden Strukturen auch auf brechenden Lichteintritts- und Lichtaustrittsflächen befinden.

Figur 9b zeigt einen Zusatzreflektor 68, der aus einer reflektierend beschichteten und intransparenten Struktur besteht. Die Figur 9c zeigt die Alternative eines TIR Zusatzreflektors 68 (TIR = Total Internal Reflection). Sowohl die Figur 9b als auch die Figur 9c veranschaulichen durch die dargestellten Strahlengänge darüber hinaus das Zustandekommen der virtuellen Bilder 62 der Halbleiterlichtquelle 12, die die Lichtaustrittsfläche der Halbleiterlichtquelle 12 scheinbar vergrößern.

Die Figur 10 zeigt einen Kühlkörper 38 mit einem darauf montierten Schaltungsträger 36, auf dem fünf LED Halbleiterchips angeordnet sind, die eine Halbleiterlichtquelle 12 darstellen. Anstelle von fünf Halbleiterchips kann die Halbleiterlichtquelle 12 auch eine größere oder kleinere Zahl n von Halbleiterchips aufweisen. Bevorzugt sind die n Halbleiterchips unabhängig voneinander einschaltbar und ausschaltbar. Der Gegenstand der Figur 10 zeichnet sich durch eine unmittelbar an der Halbleiterlichtquelle 12 angeordnete Blende 70 aus, die ein von LED-Chips 72 der Halbleiterlichtquelle 12 ausgehendes Lichtbündel scharf begrenzt. Die Projektionslinse 16 bildet die Halbleiterlichtquelle 12 mit der die Lichtaustrittsfläche der Halbleiterlichtquelle 12 begrenzenden Blendenkante so ab, dass sich die Hell-Dunkel-Grenze 26 als Bild der Blendenkante ergibt. Die Abbildung dieser Blendenkante erzeugt eine scharfe Hell-Dunkel-Grenze 26 in der Lichtverteilung 20 eines Lichtmoduls, das mit dem Gegenstand der Figur 10 ausgestattet ist. Durch den besonders hohen Beleuchtungsstärke- beziehungsweise Leuchtdichte-Gradienten, der mit einer solchen Blende 70 erzielbar ist, lässt sich eine höhere Reichweite des Kraftfahrzeugscheinwerfers 10 erzielen.

Figur 11 zeigt ein Ausführungsbeispiel, das ein Lichtmodul 42, eine Blende 74 und eine zweite Projektionslinse 76 aufweist. Das Lichtmodul 42 entspricht dabei einer der bis hier beschriebenen und erläuterten Ausgestaltungen. Ein solches Lichtmodul 42 weist insbesondere eine Halbleiterlichtquelle 12 und eine die Ausbreitungsrichtung von Licht der Halbleiterlichtquelle 12 beeinflussende Optik 14 auf, die eine erste Projektionslinse 16 mit einer Hauptfläche aufweist. Die Halbleiterlichtquelle 12 ist in einem Brennpunkt der ersten Projektionslinse 16 angeordnet. Das Lichtmodul 42 ist dazu eingerichtet, eine Lichtverteilung 20 mit einem hellen Bereich 22 und einem durch eine horizontal verlaufende Hell-Dunkel-Grenze 26 von dem hellen Bereich 22 getrennten dunklen Bereich 24 zu erzeugen und weist eine optische Achse 28 auf, die einen zentralen Punkt 30 der Hell-Dunkel-Grenze 26 mit der Halbleiterlichtquelle 12 verbindet. Das Lichtmodul 42 zeichnet sich dadurch aus, dass die erste Projektionslinse 16 gegenüber der optischen Achse 28 so geneigt angeordnet ist, dass in einem radialen Abstand r von der optischen Achse 28 oberhalb der optischen Achse 28 liegende Punkte 32 der Hauptfläche 18 der ersten Projektionslinse 16 in Richtung der optischen Achse 28 einen axialen Abstand d_32 zu der Halbleiterlichtquelle 12 aufweisen, der sich von einem axialen Abstand unterscheidet, den ein im gleichen radialen Abstand r von der optischen Achse 28 unterhalb der optischen Achse 28 liegender Punkt 34 der Hauptfläche 18 der ersten Projektionslinse 16 aufweist.

Eine Ausgestaltung eines solchen Lichtmoduls 42 ist unter Bezug auf die Figur 1 weiter oben ausführlich beschrieben worden. Das in der Figur 11 dargestellte Ausführungsbeispiel unterscheidet sich von einem solchen Lichtmodul 42 durch eine zusätzlich zu der ersten Projektionslinse 16 im Lichtweg hinter der ersten Projektionslinse 16 angeordnete zweite Projektionslinse 76. Dabei ist das Ausführungsbeispiel, das in der Figur 11 dargestellt ist, dazu eingerichtet, von der Halbleiterlichtquelle 12 ausgehendes Licht mit der ersten Projektionslinse 16 in einem Bereich zu bündeln, der im Abstand einer Brennweite f der zweiten Projektionslinse 76 von der zweiten Projektionslinse 76 entfernt zwischen der ersten Projektionslinse 16 und der zweiten Projektionslinse 76 liegt.

Das Ausführungsbeispiel, das in der Figur 11 dargestellt ist, ist ferner dazu eingerichtet, die auf die Straße projizierte Lichtverteilung als mittels der zweiten Projektionslinse 76 vermittelte Abbildung eines Zwischenbildes zu erzeugen, das aus dem in dem genannten Bereich gebündelten Licht entsteht. Das Zwischenbild wird dabei mit einem der unter Bezug auf die Figuren 1 bis 10 erläuterten Ausgestaltungen eines Lichtmoduls 42 erzeugt. Das Zwischenbild wird zusätzlich durch eine in die Zwischenbildebene, das heißt in die Petzval-Fläche der zweiten Projektionslinse 76 eingebrachte Blende 74 begrenzt, um eine besonders scharfe Hell-Dunkel-Grenze 26 zu erzielen. Die scharfe Hell-Dunkel-Grenze 26 wird in diesem Fall durch die Abbildung der das Zwischenbild begrenzenden Blendenkante erzielt.

Da die zweite Projektionslinse 76 eine Bildumkehr bewirkt, bei der unterhalb der optischen Achse 28 liegende Bereiche der Zwischenbildebene in oberhalb der optischen Achse 28 liegende Bereiche der Lichtverteilung 20 abgebildet werden, muss das unter Bezug auf die Figuren 1 bis 10 erläuterte Projektionssystem um 180° um die optische Achse 28 herum gedreht werden, um die Bildumkehr zu kompensieren. Mit anderen Worten: Das unter Bezug auf die Figuren 1 bis 10 erläuterte Lichtmodul 42 muss um 180° um die optische Achse gedreht werden, damit sich die in der Figur 1b dargestellte Lichtverteilung 20 mit einem unterhalb des Horizonts H liegenden hellen Bereich 22 ergibt. Die mit den Gegenständen der Figuren 1 bis 10 erzeugte Lichtverteilung wird also anders als bei den direkt abbildenden Systemen der Figuren 1 bis 10 nicht in der Ferne auf der Straße, sondern in einer nahe gelegenen Zwischenbildebene erzeugt. Die zweite Projektionslinse 76 fokussiert auf die Lichtverteilung in der Zwischenbildebene 78 und bildet diese mit Bildumkehr auf die Straße ab. Mit der in die Lichtverteilung in der Zwischenbildebene hinein ragenden Kante der Blende 74 wird die Lichtverteilung in der Zwischenbildebene 78 begrenzt, um eine schärfere Hell-Dunkel-Grenze zu erzielen.

In der Figur 12 ist diese Blende 74 als Spiegelblende realisiert, die eine reflektierende Fläche 80 aufweist. Die Blende 74 mit der reflektierenden Fläche 80 ist dabei so angeordnet, dass beim Gegenstand der Figur 11 auf die der ersten Projektionslinse 16 zugewandte Seite der Blende 74 fallendes Licht beim Gegenstand der Figur 12 auf die spiegelnde Fläche 80 einfällt und von dieser zusätzlich auf die Lichteintrittsfläche der zweiten Projektionslinse 76 gelenkt wird. Die eine der spiegelnde Fläche 80 aufweisende Blende 74 aus der Fig. 12 kann daher auch als Spiegel oder Spiegelblende bezeichnet werden. Die der zweiten Projektionslinse 76 zugewandte Vorderkante der Blende 74 liegt in der Petzval-Fläche der zweiten Projektionslinse oder folgt dem Verlauf der Petzval-Fläche der zweiten Projektionslinse 76. Daher wird diese Spiegelvorderkante von der zweiten Projektionslinse 76 scharf abgebildet. Strahlen, die auf die spiegelnd reflektierende Fläche 80 fallen, werden im Gegensatz zu der einfachen Blende 74 aus der Figur 11 nicht absorbiert, sondern zur Projektionslinse 76 hin umgelenkt. Auf diese Weise wird der Wirkungsgrad weiter verbessert. Die reflektierten Strahlen werden von der zweiten Projektionslinse 76 in einen Bereich unterhalb der Hell-Dunkel-Grenze 26 gelenkt und verstärken dort die Lichtintensität. Die Vorderkante der Spiegelblende 74 kann konturiert sein, um eine konturierte Hell-Dunkel-Grenze zu erzeugen. Dabei begrenzt die vordere Spiegelkontur die Lichtverteilung in der Zwischenbildebene 78 so, dass eine scharfe Hell-Dunkel-Grenze 26 entsteht.

Für sämtliche in dieser Anmeldung dargestellten Ausgestaltungen gilt, dass die erste Projektionslinse 16 und/oder die Sammellinse 60 und/oder die zweite Projektionslinse 76 und/oder der Reflektor 68 auf einer optisch wirksamen Fläche, sei es eine Lichteintrittsfläche und/oder eine Lichtaustrittsfläche einer Linse oder eine Reflexionsfläche des Reflektors, Licht in verschiedene Richtungen streuende Strukturen aufweisen kann. Dabei ist bevorzugt, dass die streuenden Strukturen der optisch wirksamen Fläche eine wellige Gestalt verleihen. Besonders bevorzugt ist, dass die streuenden Strukturen eine Form von vertikal angeordneten Zylinderabschnitten aufweisen.

## Patentansprüche

1. Kraftfahrzeugscheinwerfer (10) mit wenigstens einer Halbleiterlichtquelle (12) und einer eine Ausbreitungsrichtung des Lichtes innerhalb des Scheinwerfers (10) beeinflussenden Optik (14), **dadurch gekennzeichnet, dass** die Optik (14) eine erste Projektionslinse (16) aufweist, die eine Hauptfläche (18) und eine Lichteintrittsfläche (48) aufweist, wobei die Halbleiterlichtquelle (12) in einem Brennpunkt der ersten Projektionslinse (16) angeordnet ist und wobei der Scheinwerfer (10) dazu eingerichtet ist, eine Lichtverteilung (20) mit einem hellen Bereich (22) und einem durch eine wenigstens zum Teil horizontal verlaufende Hell-Dunkel-Grenze (26) von dem hellen Bereich (22) getrennten dunklen Bereich (24) zu erzeugen, und mit einer optischen Achse (28), die einen zentralen Punkt (30) der Hell-Dunkel-Grenze (26) mit der Halbleiterlichtquelle (12) verbindet, wobei die erste Projektionslinse (16) gegenüber der optischen Achse (28) so geneigt angeordnet ist, dass in einem radialen Abstand (r) von der optischen Achse (28) oberhalb der optischen Achse (28) liegende Punkte (32) der Hauptfläche (18) der ersten Projektionslinse (16) in Richtung der optischen Achse (28) einen kleineren axialen Abstand (d_32) zu der Halbleiterlichtquelle (12) aufweisen, als im gleichen radialen Abstand (y) von der optischen Achse (28) unterhalb der optischen Achse (28) liegende Punkte (34) der Hauptfläche (18) der ersten Projektionslinse (16) aufweisen, wobei die erste Projektionslinse (16) dazu eingerichtet ist, auf die Lichteintrittsfläche (48) einfallendes Licht der Halbleiterlichtquelle (12) direkt in die Lichtverteilung (20) zu richten, dass ein Verlauf der Brennweite der ersten Projektionslinse (16) in einer zum Horizont parallelen Ebene von einem Verlauf der Brennweite der ersten Projektionslinse in einer zum Horizont rechtwinkligen vertikalen Ebene abweicht, und dass die Lichtaustrittsfläche der Halbleiterlichtquelle in einer Petzval-Fläche des vertikalen Querschnitts der Projektionslinse (16) liegt, in dem auch die optische Achse (28) verläuft, wobei die Petzval-Fläche (40) die Fläche aller Punkte ist, die von der Projektionslinse 16 scharf abgebildet werden.

2. Kraftfahrzeugscheinwerfer (10) nach Anspruch 1, **dadurch gekennzeichnet, dass** die Materialstärke der ersten Projektionslinse (16) in einem zentralen Bereich der ersten Projektionslinse (16) maximal ist und zu den Rändern der ersten Projektionslinse (16) hin abnimmt.

3. Kraftfahrzeugscheinwerfer (10) nach einem der vorhergehenden Ansprüche, **dadurch gekennzeichnet, dass** die erste Projektionslinse (16) als Konkav-Konvex-Linse mit einer konkaven Lichteintrittsfläche (48) und einer konvexen Lichtaustrittsfläche (54) realisiert ist.

4. Kraftfahrzeugscheinwerfer (10) nach einem der vorhergehenden Ansprüche, **dadurch gekennzeichnet, dass** die erste Projektionslinse (16) in einer zum Horizont parallel verlaufenden Richtung einen bi-konvexen Querschnitt und in einer zum Horizont rechtwinkligen Vertikalrichtung einen konkav-konvexen Querschnitt aufweist.

5. Kraftfahrzeugscheinwerfer (10) nach einem der vorhergehenden Ansprüche, **dadurch gekennzeichnet, dass** der Kraftfahrzeugscheinwerfer (10) eine unmittelbar an der Halbleiterlichtquelle (12) angeordnete Blende (70) mit einer Blendenkante aufweist, die ein von der Halbleiterlichtquelle (12) ausgehendes Lichtbündel scharf begrenzt.

6. Kraftfahrzeugscheinwerfer (10) nach einem der vorhergehenden Ansprüche, **dadurch gekennzeichnet, dass** die Halbleiterlichtquelle (12) mehrere Licht emittierende Halbleiterchips aufweist.

7. Kraftfahrzeugscheinwerfer (10) nach Anspruch 6, **dadurch gekennzeichnet, dass** die mehreren Halbleiterchips unabhängig voneinander ansteuerbar sind.

## Claims

1. Motor vehicle headlamp (10) having at least one semiconductor light source (12) and an optical system (14) which influences a propagation direction of the light within the headlamp (10), **characterized in that** the optical system (14) has a first projection lens (16) which has a main surface (18) and a light entry surface (48), the semiconductor light source (12) being arranged in a focal point of the first projection lens (16) and the headlamp (10) being adapted to produce a light distribution (20) having a bright region (22) and a dark region (24) separated from the bright region (22) by an at least partially horizontal cut-off (26), and having an optical axis (28) connecting a central point (30) of the cut-off (26) to the semiconductor light source (12), the first projection lens (16) being arranged to be inclined relative to the optical axis (28) such that points (32) of the main surface (18) of the first projection lens (16) lying at a radial distance (r) from the optical axis (28) above the optical axis (28) have, in the direction of the optical axis (28), a smaller axial distance (d_32) from the semiconductor light source (12) than points (34) of the main surface (18) of the first projection lens (16) lying at the same radial distance (y) from the optical axis (28) below the optical axis (28) have, the first projection lens (16) being adapted to direct light of the semiconductor light source (12) incident on the light entry surface (48) directly into the light distribution (20), **in that** a course of the focal length of the first projection lens (16) in a plane parallel to the horizon deviates from a course of the focal length of the first projection lens in a vertical plane perpendicular to the horizon, and **in that** the light-emitting surface of the semiconductor light source lies in a Petzval surface of the vertical cross-section of the projection lens (16) in which the optical axis (28) also extends, the Petzval surface (40) being the surface of all points which are sharply imaged by the projection lens (16).

2. Motor vehicle headlamp (10) according to claim 1, **characterized in that** the material thickness of the first projection lens (16) is maximum in a central region of the first projection lens (16) and decreases towards the edges of the first projection lens (16).

3. Motor vehicle headlamp (10) according to one of the preceding claims, **characterized in that** the first projection lens (16) is realized as a concave-convex lens with a concave light entry surface (48) and a convex light exit surface (54).

4. Motor vehicle headlamp (10) according to one of the preceding claims, **characterized in that** the first projection lens (16) has a biconvex cross-section in a direction parallel to the horizon and a concave-convex cross-section in a vertical direction perpendicular to the horizon.

5. Motor vehicle headlamp (10) according to one of the preceding claims, **characterized in that** the motor vehicle headlamp (10) has a diaphragm (70) which is arranged directly on the semiconductor light source (12) and has a diaphragm edge which sharply delimits a light beam starting from the semiconductor light source (12).

6. Motor vehicle headlamp (10) according to one of the preceding claims, **characterized in that** the semiconductor light source (12) has several of light-emitting semiconductor chips.

7. Motor vehicle headlamp (10) according to Claim 6, **characterized in that** the several semiconductor chips can be controlled independently of one another.

## Revendications

1. Phare de véhicule automobile (10) comportant au moins une source lumineuse semi-conductrice (12) et une optique (14) influençant un sens de propagation de la lumière à l'intérieur du phare (10), **caractérisé en ce que** l'optique (14) présente une première lentille de projection (16) qui a une face principale (18) et une face d'entrée de la lumière (48), la source de lumière semi-conductrice (12) étant disposée sur un point de combustion de la première lentille de projection (16) et le phare (10) étant réglé pour produire une répartition de la lumière (20) ayant une zone claire (22) et une frontière clair-foncé (26) horizontale du moins en partie de la zone foncée (24) séparée de la zone claire (22), et avec un axe optique (28) qui relie un point central (30) de la frontière clair-foncé (26) à la source lumineuse semi-conductrice (12), la première lentille de projection (16) étant disposée, par rapport à l'axe optique (28), dans une position inclinée telle que les points (32) de la face principale (18) de la première lentille de projection (16), se trouvant à une distance radiale (r) de l'axe optique (28) au-dessus de l'axe optique, sont, dans le sens de l'axe optique (28), à une distance axiale (d_32) de la source lumineuse semi-conductrice (12) inférieure à celle des points (34) de la face principale (18) de la première lentille de projection (16), se trouvant à une distance radiale (y) identique de l'axe optique (28) au-dessous de l'axe optique (28), la première lentille de projection (16) étant réglée pour diriger la lumière de la source lumineuse semi-conductrice (12) touchant la face d'entrée de la lumière (48) directement vers la répartition de la lumière (20), **en ce qu'**un parcours de la distance focale de la première lentille de projection (16) diffère, sur un plan parallèle à l'horizon, d'un parcours de la distance focale de la première lentille de projection sur un plan vertical perpendiculaire à l'horizon, et **en ce que** la face de sortie de la lumière de la source lumineuse semi-conductrice se trouve dans une face Petzval de la section verticale de la lumière de projection (16) par laquelle passe également l'axe optique (28), la face Petzval (40) étant la face de tous les points reproduits avec précision par la lentille de projection (16).

2. Phare de véhicule automobile (10) selon la revendication 1, **caractérisé en ce que** l'épaisseur de matière de la première lentille de projection (16) est maximale dans une zone centrale de la première lentille de projection (16) et diminue vers les bords d'une première lentille de projection (16).

3. Phare de véhicule automobile (10) selon l'une quelconque des revendications précédentes, **caractérisé en ce que** la première lentille de projection (16) est réalisée sous forme de lentille concave-convexe ayant une face d'entrée de la lumière concave (48) et une face de sortie de la lumière convexe (54).

4. Phare de véhicule automobile (10) selon l'une quelconque des revendications précédentes, **caractérisé en ce que** la première lentille de projection (16) présente, dans un sens parallèle à l'horizon, une section biconvexe et, dans un sens vertical perpendiculaire à l'horizon, une section concave-convexe.

5. Phare de véhicule automobile (10) selon l'une quelconque des revendications précédentes, **caractérisé en ce qu'**il présente un obturateur (70) placé directement contre la source lumineuse semi-conductrice (12) et doté d'une arête d'obturateur qui délimite avec précision un faisceau lumineux partant de la source lumineuse semi-conductrice (12).

6. Phare de véhicule automobile (10) selon l'une quelconque des revendications précédentes, **caractérisé en ce que** la source lumineuse semi-conductrice (12) présente plusieurs puces semi-conductrices émettant de la lumière.

7. Phare de véhicule automobile (10) selon la revendication 6, **caractérisé en ce que** les plusieurs puces semi-conductrices peuvent être commandées indépendamment l'une de l'autre.
